# FASCICULE DE BREVET EUROPEEN

(11) **EP 1 529 269 B1**
(45) Date de publication et mention de la délivrance du brevet: **28.03.2007**
(21) Numéro de dépôt: 03755639.6
(22) Date de dépôt: 25.07.2003
(51) Int. Cl.: G08B 21/08

(54) **DISPOSITIF DE DETECTION DE LA CHUTE D UN CORPS DANS UNE PISC INE**
VORRICHTUNG ZUR DETEKTIERUNG DES STURZES EINES KÖRPERS IN EIN SCHWIMMBAD
DEVICE FOR DETECTING THE FALL OF A BODY INTO A SWIMMING POOL

(30) Priorité: 26.07.2002 FR 0209491
(43) Date de publication de la demande: 11.05.2005
(73) Titulaire: F and F International SARL, Ben Arous (TN)
(72) Inventeur: PHILIPPE, François, F-06160 Juan Les Pins (FR); MONTARON, Philippe, F-94500 Champigny sur Marne (FR)
(74) Mandataire: de Zeeuw, Johan Diederick
(86) Numéro de dépôt international: PCT/FR2003/002369
(87) Numéro de publication internationale: WO 2004/011949

(56) Documents cités:
- WO-A-01/88870
- FR-A- 2 763 684

## Description

### Domaine technique

La présente invention se rapporte à la détection des chocs dans le milieu aquatique et concerne en particulier un dispositif de détection de la chute d'un corps telle que la chute d'un enfant dans une piscine.

### Etat de la technique

Beaucoup de villas disposent actuellement d'une piscine principalement dans les régions méridionales. Ces piscines ne sont généralement pas entourées de barrières de sécurité. Le risque est donc grand qu'un jeune enfant non surveillé se promenant près du bord fasse une chute dans l'eau et meurt noyé. Les morts d'enfants par chute dans une piscine représentent actuellement le quart de la mortalité infantile par accidents.

On a donc songé à installer des détecteurs d'ondes aquatiques à la surface de l'eau des piscines. Un tel détecteur est activé lorsque la piscine n'est pas attentivement surveillée pour pouvoir donner l'alarme au cas un jeune enfant ferait une chute malencontreuse dans la piscine. Malheureusement, la multiplicité des causes provoquant les ondulations à la surface de l'eau et qui font réagir ce type d'appareils, rend leur emploi incertain voire inefficace du fait d'éléments parasites difficilement contrôlables, notamment les perturbations dues aux intempéries (vent, pluie) qui provoquent le déclenchement de l'alarme de façon intempestive.

Un dispositif de détection de la chute d'un corps dans une piscine, notamment la chute d'un jeune enfant, a été décrit dans la demande de brevet 2.763.684. Un tel dispositif comprend un moyen de conversion des ondes aquatiques captées par un moyen de captage en un signal électrique et un détecteur différentiel comprenant un moyen de comparaison pour comparer la valeur d'un seuil de sensibilité à la valeur du signal électrique et fournir un signal d'alarme lorsque le signal électrique résulte de la conversion d'une onde gravitationnelle générée par la chute d'un corps dans la piscine.

Le détecteur différentiel utilisé dans un tel dispositif comporte un seuil de sensibilité réglé en permanence à sa valeur optimale par le signal électrique généré par le moyen de captage, qui est fonction des perturbations crées à la surface de la piscine par les perturbations atmosphériques telles que les intempéries ou d'une perturbation occasionnée par la régénération de l'eau de la piscine.

Un tel détecteur différentiel est décrit dans la demande de brevet PCT WO 01/088870. Il comprend des moyens d'autorégulation constitués principalement d'un convertisseur analogique-numérique dont l'entrée est connectée à la sortie d'un amplificateur dont l'entrée est connectée à la sortie du captage des ondes aquatiques pour fournir en sortie un signal numérique en fonction de la perturbation. Un microprocesseur programmé fournit, en réponse à la détection du signal numérique fourni par le convertisseur, un signal numérique à l'entrée "-" du comparateur dont les impulsions ont une largeur variable qui croît en fonction de la durée et de l'importance de la perturbation dé façon à augmenter automatiquement le seuil de déclenchement du dispositif d'alarme et donc diminuer sa sensibilité lorsque le capteur acoustique détecte une perturbation atmosphérique telle que du vent ou une perturbation due au système de régénération de l'eau de la piscine.

Un tel dispositif fonctionne parfaitement lorsque la perturbation détectée à l'entrée passe à sa phase optimale d'une manière régulière. Malheureusement, lorsque le système de filtration de la piscine se met en route (brusquement la plupart du temps), ou lorsque la perturbation atmosphérique se déclenche de façon brutale, le dispositif n'a pas le temps d'augmenter son seuil de sensibilité avant que le système d'alarme ne se déclenche de façon intempestive.

En outre, un dispositif de détection de la chute d'un enfant dans une piscine doit être entièrement fiable, c'est à dire qu'il doit détecter cette chute de façon certaine. Il est donc nécessaire qu'un tel dispositif reconnaisse de façon non équivoque, c'est à dire avec une fiabilité égale à 100%, la « signature » provoquée par la chute d'un enfant dans la piscine.

### Exposé de l'invention

C'est pourquoi le but de l'invention est de fournir un dispositif de détection de la chute d'un enfant dans une piscine qui puisse reconnaître cette chute sans aucune équivoque tout en procédant continuellement à son autorégulation de façon à éviter tout déclenchement intempestif.

L'objet de l'invention est donc un dispositif destiné à fournir un signal d'alarme lors de la détection d'une onde gravitationnelle générée par la chute d'un corps dans une piscine comprenant un moyen de captage des ondes aquatiques placé sous la surface de l'eau de la piscine, un moyen de conversion des ondes aquatiques captées par le moyen de captage en un signal électrique analogique, et un détecteur différentiel comportant des moyens de comparaison pour comparer la valeur de seuil de sensibilité du détecteur différentiel à la valeur du signal électrique analogique et fournir le signal d'alarme lorsque le signal électrique analogique dépasse la valeur de seuil de sensibilité. Le détecteur différentiel comprend des moyens d'autorégulation constitués principalement d'un convertisseur analogique-numérique recevant en entrée le signal électrique analogique préalablement amplifié et fournissant en sortie un signal numérique lorsque se produit une perturbation dans l'eau, un comparateur dont l'entrée "+" reçoit le signal électrique analogique préalablement amplifié et un microprocesseur programmé pour fournir, en réponse à la détection du signal numérique fourni par le convertisseur, un signal numérique à l'entrée "-" du comparateur dont les impulsions de sortie ont une largeur variable qui croît en fonction de la durée et de l'importance de la perturbation de façon à augmenter automatiquement le seuil de déclenchement d'un moyen d'alarme et donc diminuer la sensibilité du dispositif lorsque le moyen de captage détecte une perturbation atmosphérique telle que du vent. Le microprocesseur déclenche le moyen d'alarme lorsque la largeur des impulsions de sortie du comparateur est plus grande qu'une référence critique prédéterminée et que la fréquence F du signal électrique analogique est comprise entre deux valeurs prédéterminées F1 et F2.

### Description brève des figures

Les buts, objets et caractéristiques de l'invention apparaîtront plus clairement à la lecture de la description qui suit faite en référence aux dessins dans lesquels,
- la figure 1 est un schéma synoptique d'un dispositif de détection de chute d'un corps dans une piscine selon l'invention,
- la figure 2 est un bloc-diagramme d'un dispositif selon l'invention montrant tous les composants du détecteur différentiel,
- la figure 3 est une représentation des diagrammes en fonction du temps des signaux d'entrée et de sortie du premier comparateur utilisé dans le dispositif selon l'invention,
- la figure 4 est une représentation des diagrammes en fonction du temps des signaux d'entrée et de sortie du deuxième comparateur utilisé dans le dispositif selon l'invention,
- la figure 5 est un organigramme du procédé d'autorégulation utilisé dans le dispositif selon l'invention,
- la figure 6 est un organigramme de la phase d'auto-calibration utilisée dans le dispositif selon l'invention,
- la figure 7 représente le diagramme de l'amplitude en fonction du temps des ondes aquatiques provoquées par la chute d'un enfant dans une piscine, et
- la figure 8 représente le diagramme de la fréquence des ondes aquatiques provoquées par la chute d'un enfant dans une piscine en fonction de la distance entre l'impact et le détecteur.

### Description détaillée de l'invention

Selon un mode de réalisation préféré de l'invention illustré sur la figure 1, le dispositif comprend un tuyau coudé 10 dont la partie verticale plonge dans l'eau de manière à ce que l'entrée du tube se trouve à quelques centimètres sous la surface de l'eau de la piscine. Le tube est relié à son extrémité extérieure à une chambre 12 dans laquelle se trouve un microphone 13 connecté à un détecteur différentiel 14. Ce dernier est relié à un moyen d'alarme 16 tel qu'un buzzer ou une sirène ou tout autre dispositif de signalisation par l'intermédiaire d'un interrupteur 18 permettant de déconnecter le moyen d'alarme lorsque la piscine est surveillée.

Le niveau de l'eau à l'intérieur du tube 10 est normalement stable. Mais toute modification de ce niveau provoque une variation de pression de l'air dans le tube et dans la chambre 12 et donne ainsi naissance à une émission d'ondes acoustiques qui sont converties par le microphone 13 en un signal électrique.

L'onde gravitationnelle que génère la chute d'un corps (tel qu'un jeune enfant) dans l'eau de la piscine se propage essentiellement sous la surface de l'eau. Même si elle est visuellement peu perceptible à la surface, elle provoque une variation brusque du niveau à l'intérieur du tube immergé par poussée verticale vers le haut. Quelques millimètres de variation brusque de ce niveau sont alors interprétés par le détecteur différentiel comme un signal déclenchant l'alarme.

Par contre, les éventuelles turbulences créées en surface par les intempéries ainsi que le courant horizontal occasionné par la régénération de l'eau causent des variations du niveau à l'intérieur du tube immergé. Ces variations sont captées par le détecteur différentiel mais leur faible amplitude active le mécanisme d'autorégulation empêchant un déclenchement intempestif de l'alarme.

Dans le mode de réalisation illustré sur la figure 1, la partie hors de l'eau est de préférence un boîtier étanche en matière plastique contenant une batterie pour l'alimentation du détecteur, cette batterie pouvant être maintenue en charge par un capteur solaire servant de couvercle au boîtier.

Outre le microphone 13 chargé de capter les signaux acoustiques et le moyen d'alarme 16, le dispositif selon l'invention est principalement constitué du détecteur différentiel qui est illustré sur la figure 2.

Les signaux en provenance du microphone 13 sont transmis d'une part à l'entrée "+" d'un moyen amplificateur à gain constant 20 et d'autre part à l'entrée "+" d'un moyen amplificateur à gain réglable 22 par l'intermédiaire d'une résistance 24 connectée à une tension de 0,8 volt.

Le moyen amplificateur 20 est composé principalement d'un amplificateur opérationnel 26 comportant entre son entrée "-" et sa sortie une résistance (d'une valeur de 3,3MΩ) et un condensateur (d'une valeur de 1nF) servant de contre-réaction pour limiter le gain. L'entrée "-" est reliée à la masse par l'intermédiaire d'un condensateur électrolytique 28 empêchant l'amplification de la tension de repos.

Le moyen amplificateur 22 est composé principalement d'un amplificateur opérationnel 30 comportant entre son entrée "-" et sa sortie une résistance (d'une valeur de 4,7MΩ) et un condensateur (d'une valeur de 1nF) servant de contre-réaction pour limiter le gain. L'entrée "-" est connectée à la masse par l'intermédiaire d'un condensateur électrolytique 32 empêchant l'amplification de la tension de repos et d'un potentiomètre 34 de 210 à 10 000 dont le réglage se fait en fonction du local dans lequel est installé le dispositif d'alarme, le gain nécessaire du moyen amplificateur étant d'autant moins élevé que ledit local est étanche sur le plan acoustique.

La sortie du moyen amplificateur 20 (signal 51) est connectée à l'entrée "+" d'un comparateur 36 qui a pour fonction de transformer le signal analogique fourni par le moyen amplificateur 20 en un signal binaire dont la largeur est fonction de l'importance de la perturbation et qui est transmis au microprocesseur 38 dans le but d'autoréguler le dispositif d'alarme.

En fait, lorsque se produit une perturbation atmosphérique telle que du vent, cette perturbation induit un signal modulé à la sortie du moyen amplificateur 20, un tel signal ayant généralement une fréquence basse comprise entre 10 et 20Hz. Ce signal fourni à l'entrée "+" du comparateur 36 entraîne un signal de sortie numérique (signal S2) à la sortie 40 dudit comparateur et donc à l'entrée du microprocesseur 38. Ce dernier détectant une valeur 1 à la sortie 40 du comparateur 36 transmet alors, après une temporisation donnée, des impulsions numériques sur la ligne de sortie 42 qui ont pour but de diminuer la sensibilité du dispositif de manière à ne pas déclencher l'alarme de façon intempestive en cas de coup de vent comme on le verra par la suite.

La sortie du moyen amplificateur 22 est connectée à l'entrée "+" d'un comparateur 44 qui transforme le signal analogique fourni par le moyen amplificateur 22 en un signal binaire (signal S4) qui est transmis au microprocesseur 38. Lorsqu'un signal correspondant à la chute d'un enfant dans la piscine est reconnu par le microprocesseur 38, celui-ci transmet un signal au moyen d'alarme 16 qui pourrait être un émetteur radio transmettant le signal d'alarme à une centrale d'alarme.

Comme on l'a vu précédemment, le microprocesseur 38 est programmé pour transmettre un signal sur sa sortie 42 lorsqu'il détecte un signal numérique de valeur 1 sur son entrée 40 en provenance du comparateur 36. Ce signal est formé d'impulsions négatives de largeur variable dépendant du nombre et de la largeur des impulsions de valeur 1 détectées sur l'entrée 40. En effet, en supposant un échantillonnage d'une fréquence de 150Hz de cette entrée, un bit d'entrée d'une fréquence de 15Hz sera donc échantillonné environ 5 fois si le signal reçu est une sinusoïde parfaite. A chaque échantillonnage, la largeur de l'impulsion transmise sur la ligne 42 sera augmentée. De la même façon cette largeur est diminuée chaque fois que le microprocesseur détecte la valeur 0 du signal sur la ligne 40. On voit donc que plus le vent est fort, plus les impulsions transmises à la sortie du comparateur 36 sont larges et plus les impulsions négatives délivrées sur la ligne 42 sont larges également. On obtient ainsi une modulation par largeur d'impulsion.

Les impulsions négatives transmises sur la ligne 42 chargent plus ou moins le condensateur 46 (de valeur 1µF) à travers la résistance 48 (de valeur 4,7 MΩ), ce qui fournit une tension dont la valeur dépend de la largeur des impulsions fournies sur la ligne 42. Plus ces impulsions sont larges moins le condensateur 46 se charge, plus le signal de tension (S3) fourni sur l'entrée "-" du comparateur 44 est élevée et moins est grande la sensibilité du comparateur 44 à réagir au signal reçu du capteur 13 pour déclencher l'alarme 16. On doit noter que la durée pendant laquelle le microprocesseur 38 réagit à la présence de la perturbation atmosphérique en transmettant des impulsions négatives de plus en plus larges vers l'intégrateur 46-48 peut être limitée à une valeur maximale telle que 10 ou 20s.

Avec l'autorégulation du seuil de sensibilité qui vient d'être d'écrit, on voit donc que si le vent se transforme en tempête, l'alarme ne se déclenche pas du fait que le seuil de sensibilité du comparateur 34 a été augmenté automatiquement auparavant.

Comme on le verra dans la suite de la description, le dispositif comporte un compteur de temps R 50 utilisé par le microprocesseur lors du procédé d'autorégulation et un compteur de temps C 52 utilisé par le microprocesseur lors d'une phase d'auto-calibration du dispositif effectué périodiquement. En outre, il existe également un analyseur 54 de la fréquence F du signal reçu par le dispositif qui est utilisé par le microprocesseur pour activer le déclenchement de l'alarme.

En supposant que le signal S1 transmis par l'amplificateur 26 soit le signal sinusoïdal tel que représenté sur le premier diagramme de la figure 3, l'entrée de l'amplificateur 36 agit comme un seuil permettant l'obtention d'une impulsion S2 de largeur TS2 illustrée sur le deuxième diagramme de la figure 3. Comme on va le voir, cette impulsion n'est prise en compte par le microprocesseur 38 que si sa largeur dépasse une première référence minimale REF1 de manière à diminuer la sensibilité maximale, ceci de façon à éviter un déclenchement sans raison du dispositif dû aux erreurs liées aux contraintes de fabrication et aux écarts thermiques.

En supposant que le signal à la sortie de l'amplificateur 30 soit le signal sinusoïdal représenté sur le premier diagramme de la figure 4, il est soumis à deux seuils correspondant à deux valeurs du signal S3 à la borne du condensateur 32 qui permettent d'obtenir les impulsions illustrées respectivement sur le deuxième et le troisième diagrammes de la figure 4. Le premier seuil est un seuil permettant d'obtenir une valeur REF3 au-dessous de laquelle la largeur d'impulsion TS4 obtenue à la sortie du comparateur 44 n'est pas prise en compte. Le deuxième seuil permet d'obtenir une référence REF de largeur d'impulsion au-dessus de laquelle une analyse de la fréquence 1/T des ondes reçues par le dispositif est effectuée et l'alarme est déclenchée si cette fréquence est comprise entre deux valeurs prédéterminées comme on le verra par la suite.

Le procédé d'autorégulation selon l'invention est illustré sur la figure 5. Tout d'abord, au début du procédé, le microprocesseur vérifie si le compter C a terminé sa décrémentation jusqu'à 0 (ou son incrémentation jusqu'à une valeur maximale), auquel cas sa valeur logique est égale à 1 (étape 60). Si c'est le cas, la phase d'auto-calibration (B) est initialisée après la remise à zéro du compteur C (c'est à dire qu'il se remet à décrémenter ou à incrémenter), l'incrémentation d'une variable N à N+7, N étant le temps de charge du condensateur 46 par le microprocesseur et la remise à zéro d'une variable OK qui sera mise à 1 lorsque l'auto-calibration aura eu lieu (étape 61). Sinon, le microprocesseur vérifie si le compteur R a terminé sa décrémentation jusqu'à 0 (ou son incrémentation jusqu'à une valeur maximale) auquel cas sa valeur logique est à 1 (étape 62).

Si le compteur R a déjà atteint sa valeur optimale (sa valeur logique est 1), une variable NS définissant le niveau de sensibilité du dispositif est décrémentée de 1 et le compteur R est activé à nouveau (sa valeur logique est à 0) (étape 64). La décrémentation de 1 correspond à une augmentation de la sensibilité du dispositif. A noter que le niveau de sensibilité NS pourrait varier de la valeur 0 (sensibilité maximale) à 40 (sensibilité minimale). A noter également qu'une décrémentation de NS correspond à une diminution du seuil 1 du signal S4 (voir figure 4).

Que la variable NS ait été décrémentée ou non après la vérification du compteur R par le microprocesseur, ce dernier détermine si le signal S4 est égal à 0 (étape 66). Si c'est le cas, le microprocesseur détermine si le signal S2 est également égal à 0 (étape 66). Si c'est le cas, le procédé est rebouclé à son point de départ sans remettre le compteur R à zéro.

Si la valeur de S2 n'est pas égale à 0, le microprocesseur détermine si la largeur TS2 de l'impulsion S2 (voir figure 3) est inférieure à REF1 (étape 70). Si c'est le cas, le procédé est rebouclé à son point de départ après remise à zéro des compteurs R et C (étape 72).

Lorsque la valeur de S4 est égale à zéro, le microprocesseur détermine si la largeur TS4 de l'impulsion S4 est comprise entre les valeurs de référence REF2 et REF (étape 74). Si ce n'est pas le cas, le microprocesseur vérifie si la valeur TS4 est inférieure à la référence inférieure REF2 (étape 76) au-dessous de laquelle le signal de perturbation en cause n'est pas considéré comme étant significatif. Si c'est le cas, aucune action n'est entreprise et le procédé est rebouclé à son point de départ après la remise à zéro des compteur R et C (étape 72).

Lorsque la valeur de TS4 n'est pas inférieure à REF2, c'est à dire qu'elle est supérieure à REF, cela signifie que le signal reçu par le dispositif peut être causé par la chute d'un corps comme expliqué ci-dessous. Le microprocesseur vérifie alors si la fréquence F du signal reçu est comprise entre deux valeurs limites F1 et F2 (étape 78). Si c'est le cas, cela signifie que le signal résulte de la chute du corps d'un enfant dans la piscine comme expliqué ci-dessous et l'alarme est déclenchée (étape 80).

Lorsque S4 est égal à zéro et que TS2 est supérieur à REF1, ou S4 est égal à zéro et que TS4 est compris entre REF2 et REF, ou S3 est égal à zéro et que TS4 est supérieur à REF alors que la fréquence des signaux reçus n'est pas comprise entre les deux valeurs prédéterminées F1 et F2, la valeur NS de la sensibilité est incrémentée de 2 (étape 82). Une telle incrémentation permet de remonter le seuil de sensibilité bien qu'il a pu être diminué d'une unité lorsque le compteur R a déjà atteint 0 ou sa capacité maximale (étape 64). Après cette incrémentation, le procédé est rebouclé à son point de départ après que les compteurs R et C ont été remis à zéro (étape 72). La remise à zéro du compteur R après chaque incrémentation de NS a pour but d'éviter que l'augmentation de la sensibilité du dispositif ne soit pas trop rapide.

Comme on vient de le voir, le déclenchement de l'alarme est subordonné à la détection d'une fréquence déterminée des ondes aquatiques reçues par le détecteur, la détermination de cette fréquence constituant une caractéristique essentielle de l'invention. On a en effet constaté que la vitesse de propagation des ondes aquatiques à la surface de l'eau, et donc leur fréquence, dépend du volume d'eau déplacé et donc du volume et du poids du corps tombant dans l'eau ainsi que de la hauteur de la chute. Dans la mesure où pour un enfant, cette hauteur est à peu près constante, soit de 10 à 20 cm par rapport à la surface de l'eau, elle ne sera pas prise en considération.

En fait, on constate que pour une hauteur de chute donnée, la fréquence des ondes aquatiques est fonction directe du rapport entre le poids et le volume du corps qui chute, c'est à dire sa densité. Ainsi, la chute d'une pierre de densité égale à 3 produit des ondes aquatiques d'une fréquence d'environ 0,6Hz alors que la chute d'un ballon ayant une densité de 0,3 produit des ondes d'une fréquence d'environ 2Hz. Pour un enfant dont la densité est aux environs de 1, la fréquence des ondes aquatiques est comprise entre 0,8Hz et 1,2Hz selon la distance entre le point d'impact et le détecteur.

Si on considère une distance de 5m entre le point de chute de l'enfant et le détecteur, le train d'ondes aquatiques (4 ondes en général) reçu par le détecteur est représenté sur le diagramme de la figure 7. On voit que la première vague (ou onde aquatique) arrive au détecteur après environ 6s et que les trois autres ondes du train d'ondes arrivent à des intervalles T₁, T₂ et T₃ qui vont en décroissant, la moyenne étant d'environ 1,12s, soit une fréquence moyenne d'environ 0,9Hz.

La fréquence des ondes détectées par le détecteur est en fait fonction de la distance comme représenté par le diagramme de la figure 8. Plus cette distance est importante et plus la fréquence des ondes est importante. Ainsi, si la distance passe de 5m à 9m, la fréquence des ondes aquatiques passe d'environ 0,9Hz à environ 1,15Hz en suivant une courbe de type logarithmique. A noter que cette distance ne doit pas être trop importante dans la mesure où plus cette distance est grande, plus le délai de détection après la chute est long. En règle générale, le délai de détection ne devrait pas dépasser 10s.

On vient de voir que le compteur C est remis à zéro après chaque incident, c'est à dire lorsque S2 et/ou S4 n'est pas égal à zéro. Par contre, si aucun incident n'est détecté pendant un temps déterminé, par exemple 15mn, le microprocesseur relance une auto-calibration puisque la valeur du compteur C est égale à 1 (voir étape 60). Avant la phase proprement dite d'auto-calibration du dispositif illustré sur la figure 6, le microprocesseur aura effectué le test « chien de garde » (non montré) et procédé à l'initialisation si c'est la première fois qu'il y a auto-calibration. Cette initialisation consiste à établir une variable TX à 90 représentant le temps en secondes au bout duquel l'auto-calibration pourra être effectuée, à mettre à zéro la variable N représentant le temps de charge du condensateur 46 par le microprocesseur et à mettre à zéro la variable logique OK qui sera remise à 1 lorsque l'auto-calibration aura eu lieu (étape 84).

Durant toute phase d'auto-calibration, la première étape consiste à vérifier si la variable OK est égale à zéro (étape 86). Si ce n'est pas le cas, le programme revient au procédé principal A (voir figure 5) d'auto-régulation. Si la variable OK est égale à 0, le microprocesseur attend d'atteindre la fin du temps TX pour continuer son déroulement (étape 88). A la fin du temps TX, il détermine si la valeur de S2 est égale à 0 (étape 90). Si c'est le cas, il détermine si la valeur de S4 est égale à 0 (étape 92). Si c'est le cas également, la valeur de N est affectée à une constante N₀ qui indique le temps de référence pour la charge du condensateur 46 permettant d'obtenir le seuil maximum à l'entrée "-" du comparateur 44, le temps TX est établis à 5s et la variable N est incrémentée de 1 (étape 94). Puis, le programme reboucle sur l'étape d'attente de TX (étape 88). On voit donc que le temps de charge N du condensateur est incrémenté tous les 5s et donc le seuil de sensibilité diminué, tant qu'un incident ne se produit pas.

Dès que la valeur de S4 passe à 1 (l'entrée S3 devient inférieure à l'entrée "+" du comparateur), signifiant qu'on a atteint la valeur limite, le microprocesseur décrémente le temps de charge N de 5s pour que l'entrée "-" soit nettement inférieure à l'entrée "+", la constante N₀ est établie à N qui devient ainsi la nouvelle valeur de référence et la variable OK est mise à 1 pour indiquer que la phase d'auto-calibration est terminée (étape 96). Puis le programme est rebouclé à son point de départ.

Lorsque le microprocesseur détermine que la valeur de S2 n'est pas égale à 0 signifiant qu'il y a probablement une perturbation, le temps d'attente TX est remis à 5s et la variable N est établie à la valeur de référence N₀ (étape 98). Le programme est ensuite rebouclé à son point de départ.

## Revendications

1. Dispositif destiné à fournir un signal d'alarme lors de la détection d'une onde gravitationnelle générée par la chute d'un corps dans une piscine comprenant un moyen de captage 10) des ondes aquatiques placé sous la surface de l'eau de la piscine, un moyen de conversion (13) des ondes aquatiques captées par ledit moyen de captage en un signal électrique analogique (S1), et un détecteur différentiel (14) comportant des moyens de comparaison (20) pour comparer la valeur de seuil de sensibilité dudit détecteur différentiel à la valeur dudit signal électrique analogique et fournir ledit signal d'alarme lorsque ledit signal électrique analogique dépasse ladite valeur de seuil de sensibilité, **caractérisé en ce que** ledit détecteur différentiel comprend des moyens d'autorégulation constitués principalement d'un convertisseur analogique-numérique (36) recevant en entrée ledit signal électrique analogique préalablement amplifié et fournissant en sortie un signal numérique (S2) lorsque se produit une perturbation dans l'eau, un comparateur (44) dont l'entrée "+" reçoit ledit signal électrique analogique préalablement amplifié et un microprocesseur (38) programmé pour fournir, en réponse à la détection dudit signal numérique fourni par ledit convertisseur, un signal numérique (S3) à l'entrée "-" dudit comparateur dont les impulsions de sortie (S4) ont une largeur variable qui croît en fonction de la durée et de l'importance de ladite perturbation de façon à augmenter automatiquement le seuil de déclenchement d'un moyen d'alarme (16) et donc diminuer la sensibilité du dispositif lorsque ledit moyen de captage détecte une perturbation atmosphérique telle que du vent ; et ledit microprocesseur étant adapté pour déclencher ledit moyen d'alarme lorsque la largeur (TS4) des impulsions de sortie (S4) dudit comparateur est plus grande qu'une référence critique prédéterminée (REF) et que la fréquence F dudit signal électrique analogique est comprise entre deux valeurs prédéterminées F1 et F2.

2. Dispositif selon la revendication 1, dans lequel ledit microprocesseur (38) affecte un niveau de sensibilité (NS) au dispositif, ledit niveau de sensibilité étant incrémenté de 2 lorsque la fréquence F dudit signal électrique analogique n'est pas comprise entre lesdites valeurs prédéterminées F1 et F2 alors que la largeur (TS4) des impulsions de sortie (S4) dudit comparateur (44) est plus grande que ladite référence critique prédéterminée (REF).

3. Dispositif selon la revendication 2, dans lequel ledit niveau de sensibilité est incrémenté de 2 par ledit microprocesseur (38) lorsque la largeur (TS4) des impulsions de sortie (S4) dudit comparateur est comprise entre une deuxième référence minimale prédéterminée (REF2) et ladite référence critique prédéterminée (REF).

4. Dispositif selon la revendication 2, dans lequel ledit niveau de sensibilité est incrémenté de 2 par ledit microprocesseur (38) lorsque la valeur des impulsions de sortie (S4) dudit comparateur (44) est égale à 0 alors que la valeur du signal numérique (S2) en sortie dudit convertisseur analogique-numérique (36) n'est pas égale à 0 et que la largeur (TS2) dudit signal numérique est inférieur à une première référence minimale prédéterminée (REF1).

5. Dispositif selon la revendication 4, dans lequel ledit détecteur différentiel (14) comprend en outre un compteur d'autorégulation (50) qui est activé pour décrémenter à partir d'une capacité prédéterminée jusqu'à 0 ou incrémenter à partir de 0 jusqu'à ladite capacité prédéterminée lorsque la valeur des impulsions de sortie (S4) dudit comparateur (44) étant égale à 0, la valeur du signal numérique (S2) en sortie dudit convertisseur analogique-numérique (36) n'est pas égale à 0 et sa largeur (TS2) est inférieure à ladite première référence minimale (REF1).

6. Dispositif selon la revendication 3 dans lequel ledit détecteur différentiel (14) comprend en outre un compteur d'autorégulation (50) qui est activé par ledit microprocesseur (38) pour décrémenter à partir d'une capacité prédéterminée jusqu'à 0 ou incrémenter à partir de 0 ladite capacité prédéterminée (compteur = 0) lorsque la valeur des impulsions de sortie (S4) dudit comparateur (44) étant différent de 0, leur largeur (TS4) est inférieure à ladite deuxième référence minimale prédéterminée (REF2).

7. Dispositif selon la revendication 5 ou 6, dans lequel ledit compteur (50) n'est pas activé pour décrémenter ou incrémenter (compteur 0) lorsque la valeur des impulsions de sortie (S4) dudit comparateur (44) est égale à 0 et la valeur du signal numérique (S2) en sortie dudit convertisseur analogique-numérique (36) est égale à 0.

8. Dispositif selon la revendication 7, dans lequel, lorsqu'il s'avère que ledit compteur d'autorégulation (50) a fini de décrémenter ou d'incrémenter (compteur = 1), ledit niveau de sensibilité (NS) est décrémenté de 1 par ledit microprocesseur (38) et ledit compteur est de nouveau activé pour décrémenter ou incrémenter (compteur = 0).

9. Dispositif selon l'une des revendication 1 à 8, comprenant en outre un compteur d'auto-calibration (52) qui est activé par ledit microprocesseur (38) pour décrémenter d'une capacité déterminée jusqu'à 0 ou incrémenter à partir de 0 jusqu'à ladite capacité (compteur = 0), une auto-calibration du dispositif étant effectuée lorsque ledit compteur a fini de décrémenter ou d'incrémenter (compteur = 1).

10. Dispositif selon la revendication 9, dans lequel la valeur dudit signal (S3) fourni à l'entrée "-" dudit comparateur (44) résulte de la charge d'un condensateur (46) par des impulsions fournies par ledit microprocesseur (38) pendant un intervalle de temps N, l'auto-calibration consistant à incrémenter de 1 la valeur de N selon une période déterminée tant que les valeurs du signal numérique (S2) en sortie dudit convertisseur analogique-numérique (36) et des impulsions de sortie (S4) dudit comparateur (44) sont égales à 0.

11. Dispositif selon la revendication 10, dans lequel la valeur de N est décrémentée de 5 lorsque la valeur du signal numérique (S2) en sortie dudit convertisseur analogique-numérique (36) est égale à 0 alors que la valeur des impulsions de sortie (S4) dudit comparateur (44) est différente de 0.

12. Dispositif selon l'une des revendications 1 à 11 dans lequel lesdites fréquences prédéterminées F₁ et F₂ sont respectivement égales à 0,8Hz et 1,2Hz.

## Claims

1. A device intended to provide an alarm signal when a gravity wave generated by a body falling into a swimming pool is detected, including a means (10) for sensing aquatic waves which is placed beneath the surface of the water of the swimming pool, a means (13) for converting the aquatic waves sensed by said sensing means into an analogue electrical signal (S1), and a differential detector (14) comprising comparing means (20) for comparing the sensitivity threshold value from said differential detector with the value of said analogue electrical signal and providing said alarm signal when said analogue electrical signal exceeds said sensitivity threshold value, **characterised in that** said differential detector includes auto-regulation means constituted principally by an analogue-digital converter (36) receiving, at the input, said analogue electrical signal which has been pre-amplified, and providing, at the output, a digital signal (S2) when a disturbance occurs in the water, a comparator (44), the input "+" of which receives said analogue electrical signal which has pre-amplified and a microprocessor (38) programmed to provide, in response to the detection of said digital signal provided by said converter, a digital signal (S3) to the input "-" of said comparator, the output pulses (S4) of which have a variable width which increases according to the duration and the magnitude of said disturbance, so as to automatically increase the trigger threshold of an alarm means (16) and thus decrease the sensitivity of the device when said sensing means detects an atmospheric disturbance such as wind; and said microprocessor being adapted to trigger said alarm means when the width (TS4) of the output pulses (S4) from said comparator is greater than a predetermined critical reference (REF) and the frequency F of said analogue electrical signal lies between two predetermined values F1 and F2.

2. The device according to Claim 1, in which said microprocessor (38) affects a sensitivity level (NS) at the device, said sensitivity level being incremented by 2 when the frequency F of said analogue electrical signal does not lie between said predetermined values F1 and F2 when the width (TS4) of the output pulses (S4) from said comparator (44) is greater than said predetermined critical reference (REF).

3. The device according to Claim 2, in which said sensitivity level is incremented by 2 by said microprocessor (38) when the width (TS4) of the output pulses (S4) from said comparator lies between a second predetermined minimum reference (REF2) and said predetermined critical reference (REF).

4. The device according to Claim 2, in which said sensitivity level is incremented by 2 by said microprocessor (38) when the value of the output pulses (S4) from said comparator (44) is equal to 0 when the value of the digital signal (S2) at the output of said analogue-digital converter (36) is not equal to 0 and the width (TS2) of said digital signal is less than a first predetermined minimum reference (REF1).

5. The device according to Claim 4, in which said differential detector (14) further includes an auto-regulation counter (50) which is activated in order to carry out decrementation from a predetermined capacity to 0 or to carry out incrementation from 0 to said predetermined capacity when the value of the output pulses (S4) from said comparator (44) being equal to 0, the value of the digital signal (S2) at the output of said analogue-digital converter (36) is not equal to 0 and its width (TS2) is less than said first minimum reference (REF1).

6. The device according to Claim 3, in which said differential detector (14) further includes an auto-regulation counter (50) which is activated by said microprocessor (38) in order to carry out decrementation from a predetermined capacity to 0 or to increment said predetermined capacity from 0 (counter = 0) when the value of the output pulses (S4) from said comparator (44) being different to 0, their width (TS4) is less than said second predetermined minimum reference (REF2).

7. The device according to Claim 5 or 6, in which said counter (50) is not activated in order to carry out decrementation or incrementation (counter 0) when the value of the output pulses (S4) from said comparator (44) is equal to 0 and the value of the digital signal (S2) at the output of said analogue-digital converter (36) is equal to 0.

8. The device according to Claim 7, in which, when it is recognised that said auto-regulation counter (50) has ceased decrementing or incrementing (counter =1), said sensitivity threshold (NS) is decremented by 1 by said microprocessor (38) and said counter is activated once again in order to carry out decrementation or incrementation (counter = 0).

9. The device according to one of Claims 1 to 8, further including an auto-calibration counter (52) which is activated by said microprocessor (38) in order to carry out decrementation from a determined capacity to 0 or to carry out incrementation from 0 to said capacity (counter = 0), an auto-calibration of the device being carried out when said counter has ceased decrementing or incrementing (counter = 1).

10. The device according to Claim 9, in which the value of said signal (S3) provided to the input "-" of said comparator (44) results from the charging of a capacitor (46) by pulses provided by said microprocessor (38) during a time interval N, the auto-calibration consisting in incrementing by 1 the value of N according to a determined period when the values of the digital signal (S2) at the output of said analogue-digital converter (36) and of the output pulses (S4) from said comparator (44) are equal to 0.

11. The device according to Claim 10, in which the value of N is decremented by 5 when the value of the digital signal (S2) at the output of said analogue-digital converter (36) is equal to 0 when the value of the output pulses (S4) from said comparator is different to 0.

12. The device according to one of Claims 1 to 11, in which said predetermined frequencies F₁ and F₂ are respectively equal to 0.8Hz and 1.2Hz.

## Patentansprüche

1. Vorrichtung, die dazu bestimmt ist, ein Alarmsignal bei der Erfassung einer Gravitationswelle, die durch das Fallen eines Körpers in ein Schwimmbecken erzeugt wird, zu liefern, umfassend ein Mittel (10) zur Ortung der Wasserwellen, das sich unter der Wasseroberfläche des Schwimmbeckens befindet, ein Mittel (13) zur Umwandlung der von dem Ortungsmittel georteten Wasserwellen in ein analoges elektrisches Signal (S1) und einen Differentialdetektor (14), umfassend Vergleichsmittel (20), um den Empfindlichkeitsschwellenwert des Differentialdetektors mit dem Wert des analogen elektrischen Signals zu vergleichen und das Alarmsignal zu liefern, wenn das analoge elektrische Signal den Empfindlichkeitsschwellenwert überschreitet, **dadurch gekennzeichnet, dass** der Differentialdetektor Autoregulationsmittel, die hauptsächlich von einem Analog-Digital-Umsetzer (36) gebildet sind, der am Eingang das vorher verstärkte analoge elektrische Signal empfängt und am Ausgang ein digitales Signal (S2) liefert, wenn es zu einer Störung im Wasser kommt, einen Komparator (44), dessen Eingang "+" das vorher verstärkte analoge elektrische Signal empfängt, und einen Mikroprozessor (38) umfasst, der derart programmiert ist, dass er als Antwort auf die Erfassung des vom Umsetzer gelieferten digitalen Signals ein digitales Signal (S3) am Eingang "-" des Komparators liefert, dessen Ausgangsimpulse (S4) eine variable Breite aufweisen, die in Abhängigkeit von der Dauer und der Stärke der Störung größer wird, um automatisch die Auslöseschwelle eines Alarmmittels (16) zu erhöhen und somit die Empfindlichkeit der Vorrichtung zu verringern, wenn das Ortungsmittel eine atmosphärische Störung, wie beispielsweise Wind, erfasst, und wobei der Mikroprozessor derart ausgeführt ist, dass er das Alarmmittel auslöst, wenn die Breite (TS4) der Ausgangsimpulse (S4) des Komparators größer als eine vorbestimmte kritische Referenz (REF) ist und die Frequenz F des analogen elektrischen Signals zwischen zwei vorbestimmten Werten F1 und F2 liegt.

2. Vorrichtung nach Anspruch 1, bei der der Mikroprozessor (38) ein Empfindlichkeitsniveau (NS) der Vorrichtung zuteilt, wobei das Empfindlichkeitsniveau um 2 inkrementiert wird, wenn die Frequenz F des analogen elektrischen Signals nicht zwischen den vorbestimmten Werten F1 und F2 liegt, während die Breite (TS4) der Ausgangsimpulse (S4) des Komparators (44) größer als die vorbestimmte kritische Referenz (REF) ist.

3. Vorrichtung nach Anspruch 2, bei der das Empfindlichkeitsniveau durch den Mikroprozessor (38) um 2 inkrementiert wird, wenn die Breite (TS4) der Ausgangsimpulse (S4) des Komparators zwischen einer zweiten vorbestimmten Mindestreferenz (REF2) und der vorbestimmten kritischen Referenz (REF) liegt.

4. Vorrichtung nach Anspruch 2, bei der das Empfindlichkeitsniveau durch den Mikroprozessor (38) um 2 inkrementiert wird, wenn der Wert der Ausgangsimpulse (S4) des Komparators (44) gleich 0 ist, während der Wert des digitalen Signals (S2) am Ausgang des Analog-Digital-Umsetzers (36) nicht gleich 0 ist und die Breite (TS2) des digitalen Signals kleiner als eine erste vorbestimmte Mindestreferenz (REF1) ist.

5. Vorrichtung nach Anspruch 4, bei der der Differentialdetektor (14) ferner einen Autoregulationszähler (50) umfasst, der aktiviert wird, um von einer vorbestimmten Kapazität bis zu 0 zu dekrementieren oder von 0 bis zu der vorbestimmten Kapazität zu inkrementieren, wenn der Wert der Ausgangsimpulse (S4) des Komparators (44) gleich 0 ist und der Wert des digitalen Signals (S2) am Ausgang des Analog-Digital-Umsetzers (36) nicht gleich 0 ist und seine Breite (TS2) kleiner als die erste Mindestreferenz (REF1) ist.

6. Vorrichtung nach Anspruch 3, bei der der Differentialdetektor (14) ferner einen Autoregulationszähler (50) umfasst, der vom Mikroprozessor (38) aktiviert wird, um von einer vorbestimmten Kapazität bis zu 0 zu dekrementieren oder von 0 bis zu der vorbestimmten Kapazität zu inkrementieren (Zähler = 0), wenn der Wert der Ausgangsimpulse (S4) des Komparators (44) ungleich 0 ist, wobei ihre Breite (TS4) kleiner als die zweite vorbestimmte Mindestreferenz (REF2) ist.

7. Vorrichtung nach Anspruch 5 oder 6, bei der der Zähler (50) nicht aktiviert wird, um zu dekrementieren oder inkrementieren (Zähler 0), wenn der Wert der Ausgangsimpulse (S4) des Komparators (44) gleich 0 ist und der Wert des digitalen Signals (S2) am Ausgang des Analog-Digital-Umsetzers (36) gleich 0 ist.

8. Vorrichtung nach Anspruch 7, bei der, wenn sich herausstellt, dass der Autoregulationszähler (50) das Dekrementieren oder Inkrementieren (Zähler = 1) beendet hat, das Empfindlichkeitsniveau (NS) vom Mikroprozessor (38) um 1 dekrementiert wird, und der Zähler wieder aktiviert wird, um zu dekrementieren oder inkrementieren (Zähler = 0).

9. Vorrichtung nach einem der Ansprüche 1 bis 8, ferner umfassend einen Selbsteichungszähler (52), der vom Mikroprozessor (38) aktiviert wird, um von einer bestimmten Kapazität bis zu 0 zu dekrementieren oder von 0 bis zu der Kapazität zu inkrementieren (Zähler = 0), wobei eine Selbsteichung der Vorrichtung durchgeführt wird, wenn der Zähler das Dekrementieren oder Inkrementieren (Zähler = 1) beendet hat.

10. Vorrichtung nach Anspruch 9, bei der der Wert des Signals (S3), das am Eingang "-" des Komparators (44) geliefert wird, aus der Belastung eines Kondensators (46) mit Impulsen stammt, die vom Mikroprozessor (38) während eines Zeitintervalls N geliefert werden, wobei die Selbsteichung darin besteht, den Wert von N nach einem bestimmten Zeitraum um 1 zu inkrementieren, während die Werte des digitalen Signals (S2) am Ausgang des Analog-Digital-Umsetzers (36) und der Ausgangsimpulse (S4) des Komparators (44) gleich 0 sind.

11. Vorrichtung nach Anspruch 10, bei der der Wert von N um 5 dekrementiert wird, wenn der Wert des digitalen Signals (S2) am Ausgang des Analog-Digital-Umsetzers (36) gleich 0 ist, während der Wert der Ausgangsimpulse (S4) des Komparators (44) ungleich 0 ist.

12. Vorrichtung nach einem der Ansprüche 1 bis 11, bei der die vorbestimmten Frequenzen F₁ und F₂ gleich 0,8 Hz bzw. 1,2 Hz sind.
